# EUROPÄISCHE PATENTSCHRIFT

(11) **EP 0 702 426 B1**
(45) Veröffentlichungstag und Bekanntmachung des Hinweises auf die Patenterteilung: **29.12.1997**
(21) Anmeldenummer: 95114577.0
(22) Anmeldetag: 15.09.1995
(51) Int. Cl.: H01R 9/09

(54) **Einpress-Federleiste**
Press-fit spring contact
Contact à insertion à force

(30) Priorität: 16.09.1994 DE 9415079 U
(43) Veröffentlichungstag der Anmeldung: 20.03.1996
(73) Patentinhaber: SIEMENS AKTIENGESELLSCHAFT, 80333 München (DE)
(72) Erfinder: Vanbesien, Johan, Ir., B-8870 Izegem (BE); Meyfroidt,Jozef, B-8870 Ingelmunster (BE); Verhegghe, Johan, B-8020 Oostkamp (BE); Schoubben, Roger, B-8210 Zedelgem (BE)

(56) Entgegenhaltungen:
- EP-A- 0 571 156
- US-A- 5 163 855
- PATENT ABSTRACTS OF JAPAN vol. 014 no. 205 (E-0921) ,26.April 1990 & JP-A-02 044673 (HITACHI LTD) 14.Februar 1990,

## Beschreibung

Die Erfindung betrifft eine Einpreß-Federleiste zum Einpressen in Bohrungen einer Leiterplatte, mit jeweils aus einem Blechstreifen hergestellten Kontaktfedern, die jeweils aus einem Kontaktteil, einem Befestigungsabschnitt und einem Anschlußbereich mit einem Einpreßteil bestehen, und mit einem zweiteiligen Isolierstoffkörper, in dem die Kontaktfedern in mindestens einer Reihe jeweils einzeln in Kammern angeordnet und derart befestigt sind, daß die Einpreßteile aus dem unteren Isolierstoffkörperteil hervorstehen.

Das Einpressen derartiger Federleisten in die Bohrungen einer Leiterplatte geschah bisher in der Weise, daß kontaktteilseitig, ähnlich wie beim Steckverbinden der Federleiste mit einer Messerleiste, jeweils gleichzeitig ein Druckstift von oben in jeden Federkontakt und damit in den Isolierstoffkörper eingesteckt und anschließend Druck ausgeübt wurde. Die bisherige Einpreßtechnik ist problematisch, da die unveredelten Druckstifte beim Einpreßen in Berührung mit den Kontaktfedern, insbesondere mit deren Federkuppen, gelangen, wobei eine Beschädigung aufgrund der Einpreßkraft, die für eine zuverlässige Kontaktierung bis zu 120N betragen kann, nicht auszuschließen ist. Da hochpolige Federleisten weit überwiegen, sehen die zum Einpressen benötigten Einpreßdruckstücke jeweils etwa wie ein Nagelbrett aus. Bei diesen Einpreßdruckstücken handelt es sich, unabhängig davon, ob diese in Handpressen oder in Einpreßautomaten eingesetzt werden, angesichts der notwendigen Präzision und der Vielzahl an Typen, die ja jeweils pro Polzahl benötigt werden, um aufwendige und kostenintensive Werkzeuge.

In der nicht zum Stand der Technik gehörenden älteren deutschen Patentanmeldung mit dem Aktenzeichen DE-A-43 29 151 ist bereits eine mit einem flachen Stempel einpreßbare Federleiste beschrieben. Die dortige Konstruktion, bei der ein zentrales inneres Isolierstoffkörperteil zu beiden Seiten hin mit Nasen versehen ist, die jeweils in eine im Befestigungsabschnitt der Kontaktfedern vorgesehene Ausnehmung eingreifen, ist jedoch hauptsächlich für Federleisten mit zweireihiger Anordnung der Kontaktfedern geeignet.

Der Erfindung liegt daher die Aufgabe zugrunde, eine Einpreß-Federleiste der eingangs genannten Art zu schaffen, die mit einem flachen Stempel einpreßbar ist und die insbesondere auch für dreireihig angeordnete Kontaktfedern geeignet ist.

Diese Aufgabe wird erfindungsgemäß dadurch gelöst, daß die Kontaktfedern im Anschlußbereich jeweils zwei Einpreßschultern aufweisen, und daß jeweils der Anschlußbereich mit einem festen Winkel zum restlichen Teil der Kontaktfeder derart tordiert ist, daß die Einpreßschultern mit im unteren Isolierstoffkörperteil ausgebildeten Einpreßflächen zusammenwirken.

Weiterbildungen der Erfindung sind in Unteransprüchen gekennzeichnet.

Die Erfindung wird im folgenden anhand der einzigen Figur der Zeichnung, die im linken Teil eine Ansicht auf die Längsseite der Federleiste und, im rechten Teil, eine Ansicht auf die gleiche Federleiste von der Stirnseite her, jeweils im Schnitt, zeigt, noch näher erläutert.

In der Figur ist ein Isolierstoffkörper, bestehend aus einem unteren 1 und einem oberen (2) Isolierstoffkörperteil, dargestellt, in dem, dreireihig nebeneinander, Kontaktkammern 7 für die Aufnahme von Kontaktfedern vorgesehen sind. Die Kontaktfedern bestehen jeweils aus einem Kontaktteil 3, einem Befestigungsabschnitt 4 und einem Anschlußbereich mit einem Einpreßteil 6. Erkennbar in der Figur sind auch der Torsionsbereich 5 und die Einpreßschultern 8 und 9 im Anschlußbereich jeder Kontaktfeder, die jeweils mit im unteren 1 Isolierstoffkörperteil ausgebildeten Einpreßflächen 10 und 11 zusammenwirken.

Beim Einpressen von Steckverbindern mit Einpreßanschlüssen in Leiterplatten stehen dem wünschenswerten Übergang zu einer Einpreßtechnik "über Kunststoff", also dem Einpressen mittels eines flachen Stempels, der oben auf den Isolierstoffkörper des Steckverbinders gedrückt wird, vor allem Schwierigkeiten bei der Übertragung der Einpreßkraft vom Isolierstoffkörper auf die Kontaktfedern entgegen. Es werden relativ große Einpreßschultern benötigt, um ausreichend Oberfläche zur Übertragung der Einpreßkraft zur Verfügung stellen zu können. Die großen Einpreßschultern wiederum bedingen eine Minimalisierung der Kontaktkammer, damit der Platzbedarf insgesamt konstant bleibt. Die Kontaktfedern mit derartigen Einpreßschultern können jedoch nicht mehr ohne weiteres in den Isolierstoffkörper bestückt werden, da die Einpreßschultern unten an die Wände der Kontaktkammer anstoßen.

Der große Vorteil der vorliegenden Erfindung besteht deshalb darin, daß die noch nicht tordierten Kontaktfedern in Einpreßrichtung von der dem oberen 2 Isolierstoffkörperteil zugewandten Seite des unteren 1 Isolierstoffkörperteils her in dieses bestückbar sind.

Die Anschlußbereiche können dabei vorteilhaft mit einem Winkel von jeweils etwa 75-105° tordiert sein. Vorteilhaft für die Verformung der Kontaktfedern ist es, wenn diese im Torsionsbereich 5 eine schmäler ausgeführte Stelle aufweisen.

Beim Bestückungsvorgang werden zunächst die Kontaktfedern in Einpreßrichtung, also von oben her, in die obere Seite des unteren 1 Isolierstoffkörperteils bestückt. Anschließend wird das obere 2 Isolierstoffkörperteil aufgesetzt und verrastet.

## Patentansprüche

1. Einpreß-Federleiste zum Einpressen in Bohrungen einer Leiterplatte,
- mit jeweils aus einem Blechstreifen hergestellten Kontaktfedern, die jeweils aus einem Kontaktteil (3), einem Befestigungsabschnitt (4) und einem Anschlußbereich mit einem Einpreßteil (6) bestehen,
- und mit einem zweiteiligen Isolierstoffkörper (1, 2), in dem die Kontaktfedern in mindestens einer Reihe jeweils einzeln in Kammern (7) angeordnet und derart befestigt sind, daß die Einpreßteile (6) aus dem unteren (1) Isolierstoffkörperteil hervorstehen,
**dadurch gekennzeichnet**,
- daß die Kontaktfedern im Anschlußbereich jeweils zwei Einpreßschultern (8, 9) aufweisen, und daß jeweils der Anschlußbereich mit einem festen Winkel zum restlichen Teil der Kontaktfeder derart tordiert ist, daß die Einpreßschultern (8, 9) mit im unteren (1) Isolierstoffkörperteil ausgebildeten Einpreßflächen (10, 11) zusammenwirken.

2. Einpreß-Federleiste nach Anspruch 1,
**dadurch gekennzeichnet**,
daß die Anschlußbereiche mit einem Winkel von jeweils etwa 75 bis 105° tordiert sind.

3. Einpreß-Federleiste nach Anspruch 1 oder 2,
**dadurch gekennzeichnet**,
daß die Kontaktfedern im Torsionsbereich (5) eine schmäler ausgeführte Stelle aufweisen.

4. Einpreß-Federleiste nach einem der Ansprüche 1 bis 3,
**dadurch gekennzeichnet**,
daß die untordierten Kontaktfedern in Einpreßrichtung von der dem oberen (2) Isolierstoffkörperteil zugewandten Seite des unteren (1) Isolierstoffkörperteils her in dieses bestückbar sind.

5. Einpreß-Federleiste nach einem der Ansprüche 1 bis 4,
**gekennzeichnet durch**
die Anwendung bei einem Steckverbinder.

## Claims

1. Press-fit female multipoint connector for press-fitting into bores in a printed circuit board,
- having contact springs which are produced in each case from a strip of sheet metal and in each case comprise a contact part (3), a securing portion (4) and a terminal region with a press-fit part (6),
- and having a two-part insulator (1, 2), in which the contact springs are arranged in at least one row, each individually in chambers (7), and are secured in such a way that the press-fit parts (6) protrude out of the lower (1) insulator part,
characterized
- in that the contact springs have in the terminal region in each case two press-fit shoulders (8, 9), and in that in each case the terminal region is twisted at a fixed angle with respect to the remaining part of the contact spring in such a way that the press-fit shoulders (8, 9) interact with press-fit areas (10, 11) formed in the lower (1) insulator part.

2. Press-fit female multipoint connector according to Claim 1, characterized in that the terminal regions are twisted at an angle of in each case about 75 to 105°.

3. Press-fit female multipoint connector according to Claim 1 or 2, characterized in that the contact springs have in the torsion region (5) a narrowed location.

4. Press-fit female multipoint connector according to one of Claims 1 to 3, characterized in that the untwisted contact springs can be fitted into the lower (1) insulator part in the press-fitting direction from the side of the said part facing the upper (2) insulator part.

5. Press-fit female multipoint connector according to one of Claims 1 to 4, characterized by use in the case of a plug-in connector.

## Revendications

1. Réglette de contact à ressorts à insertion destinée à être insérée dans des trous de perçage d'une carte imprimée,
- comprenant des ressorts de contact réalisés dans un ruban de tôle, qui sont constitués chacun d'une pièce de contact (3), d'un segment de fixation (4) et d'une zone de connexion munie d'une pièce à insertion (6),
- et comprenant un corps isolant en deux parties (1, 2), où les ressorts de contact sont disposés individuellement dans des chambres (7), en au moins une rangée, et fixés de telle sorte que les pièces à insertion (6) dépassent la partie inférieure (1) du corps isolant,
caractérisée en ce que
- les ressorts de contact comportent chacun deux épaules à insertion (8, 9) dans la zone de connexion et en ce que chaque zone de connexion est tordue, à angle fixe, par rapport à la partie restante du ressort de contact, de sorte que les épaules à insertion (8, 9) coopèrent avec des surfaces à insertion (10, 11) réalisées dans la partie inférieure (1) du corps isolant.

2. Réglette de contact à ressorts à insertion selon la revendication 1, caractérisée en ce que les zones de connexion sont tordues chacune à un angle de l'ordre de 75 à 105°.

3. Réglette de contact à ressorts à insertion selon la revendication 1 ou 2, caractérisée en ce que les ressorts de contact comportent une partie plus étroite dans la zone de torsion (5).

4. Réglette de contact à ressorts à insertion selon l'une des revendications 1 à 3, caractérisée en ce que les ressorts de contact non tordus peuvent être montés, suivant le sens d'insertion depuis le côté tourné vers la partie supérieure (2) du corps isolant de la partie inférieure (1) du corps isolant, dans cette dernière.

5. Réglette de contact à ressorts à insertion selon l'une des revendications 1 à 4, caractérisée par l'utilisation avec un connecteur à fiches.
